# EUROPÄISCHE PATENTSCHRIFT

(11) **EP 2 108 722 B1**
(45) Veröffentlichungstag und Bekanntmachung des Hinweises auf die Patenterteilung: **02.02.2011**
(21) Anmeldenummer: 09003344.0
(22) Anmeldetag: 07.03.2009
(51) Int. Cl.: D01G 19/16, D01G 19/26

(54) **Antrieb für Zangenaggregat einer Kämmmaschine**
Drive for nipper device of combing machine
Entraînement du système de pinces alimentaires d'une peigneuse

(30) Priorität: 08.04.2008 CH 5542008
(43) Veröffentlichungstag der Anmeldung: 14.10.2009
(73) Patentinhaber: MASCHINENFABRIK RIETER AG, 8406 Winterthur (CH)
(72) Erfinder: Peulen, Jacques, 8630 Rüti (CH); Zollinger, Thomas, 8180 Bülach (CH)

(56) Entgegenhaltungen:
- EP-A- 0 351 371
- EP-A- 0 396 502
- EP-A- 0 701 013
- EP-A- 1 043 430
- WO-A-2004/088011
- CH-A5- 696 360

## Beschreibung

Die Erfindung bezieht sich auf eine Antriebsvorrichtung zur Erzeugung einer Schwingbewegung eines Zangenaggregates einer Kämmmaschine mit einem, eine untere Zangenplatte aufweisenden Zangenrahmen, der über wenigstens einen, um eine fix gelagerte Achse schwenkbar gelagerten Schwenkarm hin und her bewegbar ist, wobei am Zangenrahmen Antriebselemente angelenkt sind, die mit einer, eine intermittierende Schwenkbewegung ausführende Antriebswelle in Antriebsverbindung stehen, welche von einer, über einen Motor angetriebene Getriebeeinheit angetrieben wird.

Der Antrieb des Zangenaggregates (kurz "Zange"), welches eine Hin- und Herbewegung ausführt erfordert eine stabile und aufwendige Getriebeeinheit, da bei den heute üblichen Kammspielzahlen von bis zu 500 KS/min sehr hohe Beschleunigungskräfte notwendig sind. Des Weiteren müssen auch die Kräfte aufgefangen werden, welche zum Abbremsen der Schwungmassen des Zangenaggregates kurz vor Erreichen des vorderen und hinteren Totpunktes (Umkehrpunkt der Schwenkbewegung) notwendig sind. Bei den heutigen Ausführungen der Kämmmaschinen wird die Zangenwelle, über welche die diskontinuierliche Schwenkbewegung auf die Zange übertragen wird, über ein Schubkurbelgetriebe angetrieben, das über ein Exzenterrad angetrieben wird.

Des Weiteren ist aus der JP-62-149992 eine Ausführung bekannt, bei welcher die diskontinuierliche Drehbewegung der Zangenwelle über eine Antriebsstufe mit unrunden Zahnrädern erfolgt. Dabei ist eines der unrunden Zahnräder mit einem Exzenter versehen, der über eine Schubkurbel oder über Hebelgetriebe (Gelenktrieb) mit der Zangenwelle in Antriebsverbindung steht. Diese Antriebe haben den bisherigen Anforderungen genügt.

Der Erfindung liegt die Aufgabe zugrunde eine Alternative zu den bisher bekannten Antriebseinheiten vorzuschlagen, wobei insbesondere die Variation in der Einstellbarkeit erhöht wird und auch noch höhere Kammspielzahlen gefahren werden können durch die Optimierung der Bewegungskurve der Zange. Unter dem Begriff "Optimierung" ist einerseits die Anpassung der Geschwindigkeit des Zangenaggregates während ihrer Hin- und Herbewegung in bezug auf die Bewegung des Kämmsegmentes des Rundkammes zu verstehen. Andererseits ist darunter auch die Anpassung des Schliess- und Öffnungsvorganges des Zangenaggregates in bezug auf die Speisung, die Auskämmung und den Löt- und Abreissvorgang zu verstehen. Es wird einerseits angestrebt die Zangenbewegung zu optimieren und gleichzeitig die mechanischen Belastungen auf das Antriebssystem zu verringern.

Diese Aufgabe wird dadurch gelöst, indem vorgeschlagen wird, dass die Getriebeeinheit ein Differentialgetriebe mit wenigstens zwei Getriebestufen aufweist, wobei der Steg des Differentialgetriebes über ein kontinuierlich angetriebenes Zahnrad erfolgt und eine erste Getriebestufe mit unrunden Zahnrädern vorgesehen ist, deren Sonnenrad auf einer drehbar gelagerten und mit einem Antrieb verbundenen Welle befestigt ist und mit einer zweiten Getriebestufe mit unrunden Zahnrädern, wobei das oder die Planetenräder der ersten Getriebestufe mit dem oder den Planetenrädern der zweiten Getriebestufe auf jeweils einer gemeinsamen im Steg drehbar gelagerten Welle befestigt sind und die Abtriebswelle des zweiten Sonnenrades koaxial zur Achse der Welle des ersten Sonnenrades drehbar gelagert ist und direkt oder über eine weitere Getriebestufe mit der Antriebswelle des Zangenaggregates verbunden ist.

Des Weiteren wird vorgeschlagen, dass der Antrieb der Antriebswelle des ersten Sonnenrades über eine Getriebeeinheit mit unrunden Zahnrädern erfolgt.

Damit kann zusätzlich einen Einfluss auf die Bewegungskurve des Zangenaggregates genommen werden, wobei sicherzustellen ist, dass die Zange im vorderen und hinteren Totpunkt (Umkehrpunkt der Schwenkbewegung) die Umkehrbewegung durchführt. Zur Variation, bzw. zur Verschiebung der Bewegungskurve der Zange wird weiter vorgeschlagen, dass in der Verbindung zwischen der Abtriebswelle des zweiten Sonnenrades und der Antriebswelle des Zangenaggregates lösbare Kupplungselemente vorgesehen sind, über welche die Drehwinkelstellung von der Abtriebswelle zur Antriebswelle einstellbar ist. Damit kann z. B. das Ecartement der Zange entsprechend verändert werden. D. h. der Abstand zwischen dem Klemmpunkt der nachfolgenden Abreisszylinder und der unteren Zangenplatte im vorderen Umkehrpunkt (Totpunkt) ist damit variierbar.

Die Kupplungsstelle kann derart ausgebildet sein, wobei auf der Abtriebswelle des Sonnenrades ein Zahnrad über lösbare Befestigungselemente drehfest befestigt ist und in Eingriff mit einem Zahnrad steht, das drehfest auf der Antriebswelle des Zangenaggregates angebracht ist.

Dabei kann vorgesehen sein, dass drehfest auf der Abtriebswelle ein Flansch befestigt ist, der über Verbindungsmittel mit dem Zahnrad verbindbar ist, wobei das Zahnrad frei drehbar auf der Abtriebswelle gelagert ist.

Zur Einstellung des Ecartement wird weiter vorgeschlagen, dass die Drehwinkelstellung zwischen dem Flansch und dem Zahnrad einstellbar ist. Das heisst, dass nach dem Lösen der Verbindungsmittel zwischen dem Flansch und dem auf der Abtriebswelle gelagerten Zahnrad das Zahnrad gegenüber dem Flansch verdreht werden kann. Dadurch wird auch die Bewegungskurve des Zangenaggregates in bezug auf den Klemmpunkt der nachfolgenden Abreisszylinder verschoben.

Es ist jedoch auch eine andere Lösung zur Drehwinkeleinstellung denkbar, wobei das Zahnrad auf der Abtriebswelle des Sonnenrades drehfest befestigt ist und das Zahnrad der Antriebswelle des Zangenaggregates auf der Antriebswelle über lösbare Mittel befestigt ist. Damit kann der Drehwinkel der Antriebswelle des Zangenaggregates gegenüber dem Antriebsrad nach Lösen der Befestigungsmittel verstellt werden.

Anstelle von nur einem Planetenrad pro Getriebeeinheit können selbstverständlich auch mehrere verwendet werden, wenn dies aus Festigkeitsgründen notwendig ist.

Weitere Vorteile der Erfindung werden anhand eines nachfolgenden Ausführungsbeispieles noch gezeigt und beschrieben.

Es zeigen:
- Fig. 1: eine schematische Seitenansicht auf eine Teilansicht eines Kämmkopfes einer Kämmmaschine, wobei das gezeigte Differentialgetriebe um 90° verdreht gezeigt wird.
- Fig. 1a: eine vergrösserte Teilansicht der Kupplungsstelle nach Fig.1
- Fig. 2: eine schematische Seitenansicht X nach Fig.1

In Fig.1 wird schematisch ein Zangenaggregat 40 (kurz "Zange") gezeigt, welche mit einem Zangenrahmen 41 versehen ist, in welchem eine untere Zangenplatte 43 angebracht ist. Oberhalb der unteren Zangenplatte 43 ist schwenkbar ein Zangenmesser 44 angeordnet. Der Zangenrahmen 41, bzw. die Zange 40 ist im vorliegenden Beispiel über einen Hebel 45 und einen Hebel 46 um die Achsen RA und 48 schwenkbar gelagert. Die Hebel 45 und 46 können auch jeweils paarweise angebracht sein.

Die Schwenkachse RA ist gleichzeitig die Drehachse eines Rundkammes RK, welcher unterhalb der Zange 40 drehbar gelagert ist. Im Bereich des Zangenrahmens 41 sind die Hebel 45, 46 über die Gelenke 49, 50 drehbeweglich angebracht. Der Rundkamm RK ist für den Auskämmvorgang mit einem Kämmsegment 35 versehen. In der gezeigten Stellung ist die Zange 40 geöffnet und befindet sich in einer vorderen Stellung in einem geringen Abstand (Ecartement) zu nachfolgenden Abreisszylindern A. Der Antrieb der Zange 40 erfolgt über den Hebel 46, welcher drehfest über ein nicht näher gezeigtes Befestigungsmittel auf einer Welle 48 befestigt ist. Ebenfalls drehfest auf der Welle 48 ist ein Zahnrad Z2 befestigt, das mit einem Zahnrad Z1 in Antriebsverbindung steht. Das Zahnrad Z1 ist dabei auf einer Welle 9 befestigt, welche gleichzeitig die Abtriebswelle eines Differentialgetriebes 1 darstellt. Das Differentialgetriebe 1 ist aus Übersichtlichkeitsgründen und zur besseren Darstellung der Details gegenüber der Zange 40 um 90° nach unten gekippt dargestellt. Wie schematisch gezeigt, ist die Welle 9 über Lager L im Maschinengestell der Kämmmaschine gelagert.

Das Differentialgetriebe 1 weist einen umlaufenden Steg 2 auf, der auf einer Seite über ein Lager 6 drehbar gelagert ist. Das Lager 6 stützt sich dabei auf einer Welle 5 ab, welche im vorliegenden Fall über das Lager L im Maschinengestell gelagert wird. Auf der gegenüberliegenden Seite ist der Steg 2 in einem Lager 7 drehbar gelagert. Das Lager 7 stützt sich dabei auf einer Welle 9 ab, welche die Ausgangs- bzw. die Abtriebswelle des Differentialgetriebes ist. Andere Lagerungsmöglichkeiten des Steges sind jedoch denkbar.

Der Steg 2 ist mit einem Mittelsteg 11 versehen, an welchem Lageraufnahmen 13, 14 für die drehbare Lagerung der Welle 5 und der Welle 9 befestigt sind.

Der umlaufende Steg 2 ist mit einem Stegrad 3 versehen, welches fest mit dem Steg verbunden ist.

Mit dem Stegrad 3 ist ein Zahnrad Z im Eingriff und in Antriebsverbindung. Das Zahnrad Z ist dabei drehfest über eine Nabe 22 und eine Feder 23 auf einer über Lagerstellen L im Maschinengestell gelagerten Antriebswelle 20 befestigt, welche über eine schematisch angedeutete Getriebeeinheit G mit einem Motor M in Antriebsverbindung steht.

In Fig. 1 wird eine Einstellmöglichkeit (siehe auch Fig.1a) gezeigt, wobei das Zahnrad Z1, das drehbar auf der Welle 9 gelagert ist, über Schraubverbindungen 24,26 mit einem Flansch 25 drehfest verbunden ist. Der Flansch 25 ist über eine Feder 28, die in eine Nut (nicht gezeigt) der Welle 9 ragt, drehfest mit der Welle 9 verbunden. Um eine axiale Verschiebung des Flansches 25 gegenüber der Welle 9 zu unterbinden, kann der Flansch z. B. mit einer nicht gezeigten Schraube gesichert werden. Über die schematisch gezeigte Schraubverbindung 24,26 wird das Zahnrad Z1 gegenüber dem Flansch 25 fixiert. Dadurch ist auch das Zahnrad Z1 drehfest auf der Welle 9 fixiert. Wie aus der vergrösserten Teilansicht X der Fig.1a zu entnehmen, ist im Bereich der Schraubverbindungen 24,26 jeweils ein Langloch 30 im Zahnrad Z1 vorgesehen, durch welche die Schrauben 24 ragen, über welche unter Verwendung einer Mutter 26 das Zahnrad Z1 gegen den Flansch 25 verspannt wird. Nach Lösen der Muttern 26 kann über die Langlöcher 30 eine Verdrehung des Zahnrades Z1 gegenüber dem Flansch 25 erfolgen, wodurch eine Veränderung der Winkelposition zwischen dem Zahnrad Z1 und der Welle 9 erfolgt. Über die mechanische Koppelung zwischen dem Zahnrad Z1 mit dem Zahnrad Z2 wird gleichzeitig auch die Winkelposition der Welle 48 verändert, wodurch über den Hebel 46 auch die Zangenposition gegenüber nachfolgenden Abreisszylindern A verändert wird.

Mit dieser Einrichtung kann eine Verstellung des Ecartement durchgeführt werden. Im Bereich der Langlöcher 30 können entsprechende Markierungen vorgesehen sein, um eine exakte Einstellung zu gewährleisten.

Die vorliegende Vorrichtung zur Einstellung ist nur beispielhaft. Weitere Ausführungen sind denkbar.

Der Antrieb der Zange 40 erfolgt über das kontinuierlich angetriebene Zahnrad Z, welches über das Stegrad 3 den Steg 2 in Drehbewegung versetzt. Durch diese Drehbewegung werden auch die mit dem Steg 2 verbundenen Lageraufnahmen L1, L2 bewegt, in welchen über die Welle 33 die unrunden Planetenräder U1 und U3 drehbar gelagert sind. Beide Planetenräder U1, U3 sind drehfest auf der Welle 33 befestigt. Das Planetenrad U1 rollt dabei auf dem unrunden Sonnenrad U2 der ersten Getriebestufe G1 ab, welches drehfest auf der Welle 5 sitzt und über diese Welle ebenfalls angetrieben wird. Der Antrieb der Welle 5 erfolgt dabei von einem Getriebe Gx aus, welches mit einem Motor M in Antriebsverbindung steht. Das Getriebe Gx kann ebenfalls mit einer Getriebestufe mit unrunden Zahnrädern versehen sein, wie dies in Fig.1 schematisch angedeutet wurde. Wesentlich dabei ist, dass auf das Sonnenrad U2 eine entsprechende Drehbewegung übertragen wird, um letztendlich eine negative Bewegungskurve im Bereich der Umkehrungspunkte der Zange zu erzeugen.

Dadurch wird eine resultierende ungleichförmige Drehbewegung der Welle 33 erzeugt. Diese Drehbewegung wird über das zweite Planetenrad U3 in der zweiten Getriebestufe G2 auf das unrunde Sonnenrad U4 übertragen. Das Sonnenrad U4 ist fest mit der Welle 9 verbunden, die, wie bereits beschrieben, mit dem Zahnrad Z1 über den Flansch 25 drehfest verbunden ist. Die Abstützung der Welle 9 erfolgt im Maschinengestell über das schematische gezeigte Lager L.

Durch die gezeigte Verstellmöglichkeit in der Winkelposition zwischen der Welle 9 und dem Zahnrad Z1 kann, wie bereits beschrieben, eine Einstellung des Ecartement der Zange erfolgen.

Mittels der durch die beiden Getriebestufen erzielten Bewegungskurve in Verbindung mit dem separaten Antrieb des ersten Sonnenrades U2 wird eine optimale Bewegungskurve der Zange erzielt.

Mit der vorgeschlagenen Verwendung von Unrundzahnrädern im Differentialgetriebe für den Antrieb der Zange erhält man einerseits einen kompakten und überschaubaren Antrieb, welcher aufgrund der gegebenen Freiheitsgrade durch die Unrundzahnräder optimal auf einen gewünschten Bewegungsablauf der Zange auslegbar ist. Im Rahmen der Erfindung ist noch eine Vielzahl von Ausführungsvarianten möglich.

## Patentansprüche

1. Antriebsvorrichtung zur Erzeugung einer Schwingbewegung eines Zangenaggregates (40) einer Kämmmaschine mit einem, eine untere Zangenplatte (43) aufweisenden Zangenrahmen (41), der über wenigstens einen, um eine fix gelagerte Achse (RA) schwenkbar gelagerten Schwenkarm (45) hin und her bewegbar ist, wobei am Zangenrahmen (41) Antriebselemente (50, 46), angelenkt sind, die mit einer, eine intermittierende Schwenkbewegung ausführende Antriebswelle (48) in Antriebsverbindung stehen, welche von einer, über einen Motor (M) angetriebene Getriebeeinheit (1, G, Gx) angetrieben wird, **dadurch gekennzeichnet, dass** die Getriebeeinheit ein Differentialgetriebe (1) mit wenigstens zwei Getriebestufen (G1, G2) aufweist, wobei der Steg (2) des Differentialgetriebes (1) über ein kontinuierlich angetriebenes Zahnrad (Z) erfolgt und eine erste Getriebestufe (G1) mit unrunden Zahnrädern (U1, U2) vorgesehen ist, deren Sonnenrad (U2) auf einer drehbar gelagerten und mit einem Antrieb verbundenen Welle (5) befestigt ist und mit einer zweiten Getriebestufe (G2) mit unrunden Zahnrädern (U3, U4), wobei das oder die Planetenräder (U1) der ersten Getriebestufe (G1) mit dem oder den Planetenrädern (U3) der zweiten Getriebestufe (G2) auf jeweils einer gemeinsamen im Steg (2) drehbar gelagerten Welle (33) befestigt sind und die Abtriebswelle (9) des zweiten Sonnenrades (U4) koaxial zur Achse der Welle (5) des ersten Sonnenrades (U2) drehbar gelagert ist und direkt oder über eine weitere Getriebestufe (Z1, Z2) mit der Antriebswelle (48) des Zangenaggregates (40) verbunden ist.

2. Antriebsvorrichtung nach Anspruch 1, **dadurch gekennzeichnet, dass** der Antrieb der Antriebswelle (5) des ersten Sonnenrades (U2) über eine Getriebeeinheit (Gx) mit unrunden Zahnrädern erfolgt.

3. Antriebsvorrichtung nach einem der Ansprüche 1 bis 2, **dadurch gekennzeichnet, dass** in der Verbindung zwischen der Abtriebswelle (9) des zweiten Sonnenrades (U4) und der Antriebswelle (48) des Zangenaggregates (40) lösbare Kupplungselemente (Z1,24,26) vorgesehen sind, über welche die Drehwinkelstellung von der Abtriebswelle (9) zur Antriebswelle (48) einstellbar ist.

4. Antriebsvorrichtung nach Anspruch 3, **dadurch gekennzeichnet, dass** auf der Abtriebswelle (9) des Sonnenrades (U4) ein Zahnrad (Z1) über lösbare Befestigungselemente (24,26) drehfest befestigt ist und in Eingriff mit einem Zahnrad (Z2) steht, das drehfest auf der Antriebswelle (48) des Zangenaggregates (40) angebracht ist.

5. Antriebsverbindung nach Anspruch 4, **dadurch gekennzeichnet, dass** drehfest auf der Abtriebswelle (9) ein Flansch (25) befestigt ist, der über Verbindungsmittel (24) mit dem Zahnrad (Z1) verbindbar ist, wobei das Zahnrad drehbar auf der Abtriebswelle gelagert ist.

6. Antriebsverbindung nach Anspruch 5, **dadurch gekennzeichnet, dass** die Drehwinkelstellung zwischen dem Flansch (25) und dem Zahnrad (Z1) einstellbar ist.

## Claims

1. Drive device for generating an oscillating movement of a nipper assembly (40) of a combing machine, with a nipper frame (41) which has a lower nipper plate (43) and which can be moved to and fro via at least one pivoting arm (45) mounted pivotably about a fixedly mounted axis (RA), there being articulated on the nipper frame (41) drive elements (50, 46) which are drive-connected to a drive shaft (48) which executes an intermittent pivoting movement and which is driven by a gear unit (1, G, Gx) driven via a motor (M), **characterized in that** the gear unit has a differential gear (1) with at least two gear stages (G1, G2), the bridge (2) of the differential gear (1) taking place via a continuously driven gearwheel (Z), and a first gear stage (G1) with non-round gearwheels (U1, U2) being provided, the sun wheel (U2) of which is fastened on a rotatably mounted shaft (5) connected to a drive, and with a second gear stage (G2) having non-round gearwheels (U3, U4), the planet wheel or planet wheels (U 1) of the first gear stage (G1) being fastened, together with the planet wheel or planet wheels (U3) of the second gear stage (G2), in each case on a common shaft (33) mounted rotatably in the bridge (2), and the output shaft (9) of the second sun wheel (U4) being mounted rotatably coaxially to the axis of the shaft (5) of the first sun wheel (U2) and being connected directly or via a further gear stage (Z1, Z2) to the drive shaft (48) of the nipper assembly (40).

2. Drive device according to Claim 1, **characterized in that** the drive of the drive shaft (5) of the first sun wheel (U2) takes place via a gear unit (Gx) having non-round gearwheels.

3. Drive device according to one of Claims 1 and 2, **characterized in that**, in the connection between the output shaft (9) of the second sun wheel (U4) and the drive shaft (48) of the nipper assembly (40), releasable coupling elements (Z1, 24, 26) are provided, via which the rotary-angle position of the output shaft (9) with respect to the drive shaft (48) can be set.

4. Drive device according to Claim 3, **characterized in that** a gearwheel (Z1) is fastened fixedly in terms of rotation on the output shaft (9) of the sun wheel (U4) via releasable fastening elements (24, 26) and is in engagement with a gearwheel (Z2) which is mounted fixedly in terms of rotation on the drive shaft (48) of the nipper assembly (40).

5. Drive connection according to Claim 4, **characterized in that** a flange (25) is fastened fixedly in terms of rotation on the output shaft (9) and can be connected to the gearwheel (Z1) via connection means (24), the gearwheel being mounted rotatably on the output shaft.

6. Drive connection according to Claim 5, **characterized in that** the rotary-angle position between the flange (25) and the gearwheel (Z1) can be set.

## Revendications

1. Dispositif d'entraînement destiné à produire un mouvement d'oscillation d'un agrégat de pinces (40) d'une peigneuse, avec un cadre de pince (41) qui comprend une plaque de pince inférieure (43) et qui peut être déplacé alternativement à l'aide d'au moins un bras oscillant (45) monté pivotant autour d'un axe fixe (RA), des éléments d'entraînement (50, 46) qui sont articulés sur le cadre de pince (41) se trouvant dans une liaison d'entraînement avec un arbre d'entraînement (48) qui exécute un mouvement d'oscillation intermittent et qui est entraîné par une unité de transmission (1, G, Gx) entraînée par un moteur (M), **caractérisé en ce que** l'unité de transmission possède une transmission différentielle (1) avec au moins deux étages de transmission (G1, G2), dans lequel le porte-planétaire (2) de la transmission différentielle (1) est entraîné par un pignon (Z) entraîné en continu, dans lequel un premier étage de transmission (G1) est constitué de pignons (U1, U2) qui ne sont pas ronds, dont la roue solaire (U2) est fixée sur un arbre (5) monté pivotant et relié à un entraînement, et avec un second étage de transmission (G2) comprenant des pignons (U3, U4) qui ne sont pas ronds, dans lequel la ou les roues planétaires (U1) du premier étage de transmission (G1) sont montées avec la ou les roues planétaires (U3) du deuxième étape de transmission (G2) sur un arbre commun (33) monté pivotant dans le porte-planétaire (2) et dans lequel l'arbre mené (9) de la deuxième roue solaire (U4) est monté pivotant, coaxialement avec l'axe de l'arbre (5) de la première roue solaire (U2), et est relié directement ou via un autre étage de transmission (Z1, Z2) à l'arbre d'entraînement (48) du agrégat de pinces (40).

2. Dispositif d'entraînement selon la revendication 1, **caractérisé en ce que** l'entraînement de l'arbre d'entraînement (5) de la première roue solaire (U2) est assuré via une unité de transmission (Gx) dotée de pignons qui ne sont pas ronds.

3. Dispositif d'entraînement selon l'une des revendications 1 et 2, **caractérisé en ce qu'**il est prévu sur la liaison entre l'arbre mené (9) de la deuxième roue solaire (U4) et l'arbre d'entraînement (48) du agrégat de pinces (40) des éléments d'accouplement amovibles (Z1, 24, 26) grâce auxquels il est possible de régler la position angulaire de rotation entre l'arbre mené (9) et l'arbre d'entraînement (48).

4. Dispositif d'entraînement selon la revendication 3, **caractérisé en ce qu'**un pignon (Z1) est fixé de manière solidaire en rotation sur l'arbre mené (9) de la roue solaire (U4), à l'aide d'éléments de fixation amovibles (24, 26) et est engrené avec un pignon (Z2) qui est monté solidaire en rotation sur l'arbre d'entraînement (48) du agrégat de pinces (40).

5. Dispositif d'entraînement selon la revendication 4, **caractérisé en ce qu'**une bride (25) est fixée de manière solidaire en rotation sur l'arbre mené (9) et est apte à être reliée par des moyens de liaison (24) au pignon (Z1), le pignon tournant sur l'arbre mené.

6. Dispositif d'entraînement selon la revendication 6, **caractérisé en ce que** la position angulaire de rotation entre la bride (25) et le pignon (Z1) est réglable.
